# EUROPÄISCHE PATENTANMELDUNG

(11) **EP 2 213 964 A1**
(43) Veröffentlichungstag der Anmeldung: **04.08.2010**
(21) Anmeldenummer: 09450019.6
(22) Anmeldetag: 28.01.2009
(51) Int. Cl.: F25B 47/02

(54) **Vorrichtung zum Erwärmen eines Wärmeträgers für einen Heizkreislauf mit einer Wärmepumpe**

(71) Anmelder: Gautsch, Hermann, 5340 St. Gilgen (AT)
(72) Erfinder: Gautsch, Hermann, 5340 St. Gilgen (AT)
(74) Vertreter: Hübscher, Helmut

(57) **Zusammenfassung**

Die Erfindung betrifft eine Vorrichtung zum Erwärmen eines Wärmeträgers für einen Heizkreislauf mit einer Wärmepumpe (1), die einen über einen Kompressor (2), einen Kondensator (3), ein Expansionsventil (4) und einen Verdampfer (5) führenden Kältemittelkreislauf umfasst, wobei der Verdampfer (5) einen mit Luft als Wärmequelle beheizbaren Wärmetauscher bildet. Um vorteilhafte Konstruktionsverhältnisse zu schaffen, wird vorgeschlagen, dass wenigstens zwei mit Luft als Wärmequelle beheizbare und dem Kondensator (3) nachgeordnete Wärmetauscher (6, 7) vorgesehen sind, wobei das Kühlmittel wechselweise zuerst über den Ersten Wärmetauscher (6), über ein Expansionsventil (4) und dann über den zweiten Wärmetauscher (7) oder zuerst über den Zweiten Wärmetauscher (7), über ein Expansionsventil (4) und dann über den Ersten Wärmetauscher (6) geführt ist.

## Beschreibung

Die Erfindung bezieht sich auf eine Vorrichtung zum Erwärmen eines Wärmeträgers für einen Heizkreislauf mit einer Wärmepumpe, die einen über einen Kompressor, einen Kondensator, ein Expansionsventil und einen Verdampfer führenden Kältemittelkreislauf umfasst, wobei der Verdampfer einen mit Luft als Wärmequelle beheizbaren Wärmetauscher bildet.

Derartigen herkömmlichen Luft-Wasser bzw. Luft-Sole oder Luft-Luft Wärmepumpen ist das Problem zueigen, dass der mit Luft als Wärmequelle beheizbare und als Verdampfer wirkende Wärmetauscher insbesondere bei entsprechender Witterung zu Vereisungen neigt, weshalb bei derartigen Wärmetauschern Mittel zum Enteisen dieser Wärmetauscher vorzusehen sind. Dazu ist es bekannt (DE 43 21 161 A1) zu einer Wärmepumpenanlage einen Wärmespeicher vorzusehen, der Wärmeenergie zum Abtauen des Verdampfers bereitstellt. Zum Abtauen des Verdampfers verläuft dazu zwischen dem Ausgang des Verdichters und dem Eingang des Verdampfers ein Parallelzweig mit einem Absperrventil, wobei zwischen dem Ausgang des Verdampfers und dem Eingang des Verdichters ein Umschaltventil angeordnet ist, durch das der Kältemittelstrom entweder sekundärseitig durch den Wärmespeicher oder direkt zum Verdichter leitbar ist und wobei zum Abtauen des Verdampfers das Absperrventil offen und das Umschaltventil so geschaltet ist, dass der Verdichter Kältemittel durch den Wärmespeicher und über das Absperrventil zum Verdampfer fördert.

Weiters ist es bekannt, den Kältemittelkreislauf durch die Wärmepumpe umzukehren, sodass der Verdampfer als Kondensator wirkt und vom Kältemittel zum Abtauen beheizt wird (DE 198 32 682 A1). Diese Methode wird häufig bei Klimageräten angewandt, die sowohl zum Heizen als auch zum Kühlen Verwendung finden können. Weitere Möglichkeiten zum Enteisen des Verdampfers liegen neben einer Kältemittelumkehr beispielsweise in einer Heißgasabtauung und im Vorsehen einer Elektroheizung od. dgl.. All diesen bekannten Varianten ist der Nachteil zueigen, dass sie besonders energieaufwändig sind und zudem eine konstante Wärmeversorgung von Verbrauchern behindern, da stets Abtauzyklen einzuhalten sind, in die Wärmepumpe keine Heizenergie liefert. Um trotzdem eine annähernd konstante Wärmeversorgung gewährleisten zu können, wird in solchen Anlagen meist ein kostenaufwändiger Pufferspeicher vorgesehen, der während der Abtauzyklen auftretende Temperaturschwankungen ausgleichen soll. Ein weiterer Nachteil der bekannten Anlagen besteht darin, dass der Energieaufwand für das Abtauen des Verdampfers stets gesondert bereitgestellt werden muss bzw. dass stets zusätzliche Anlageteile vorzusehen sind, die lediglich dem Enteisen während eines Abtauzyklus dienen.

Ausgehend von einem Stand der Technik der eingangs geschilderten Art liegt der Erfindung die Aufgabe zugrunde, eine Vorrichtung zum Erwärmen eines Wärmeträgers, insbesondere eine Wärmepumpe, anzugeben, die eine konstante Wärmeversorgung von Verbrauchern gewährleistet und dabei gegebenenfalls ohne Pufferspeicher auskommt. Die erfindungsgemäße Wärmepumpe soll somit auch während eines Abtauvorganges des Verdampfers gleichermaßen Wärmeenergie liefern können.

Die Erfindung löst die gestellt Aufgabe dadurch, dass wenigstens zwei mit Luft als Wärmequelle beheizbare und dem Kondensator nachgeordnete Wärmetauscher vorgesehen sind, wobei das Kühlmittel wechselweise zuerst über den Ersten Wärmetauscher, über ein Expansionsventil und dann über den zweiten Wärmetauscher oder zuerst über den Zweiten Wärmetauscher, über ein Expansionsventil und dann über den Ersten Wärmetauscher geführt ist.

Als erfindungswesentlich ist somit anzusehen, dass zwei mit wechselnder Reihenfolge in Serie schaltbare Wärmetauscher vorzusehen sind, von denen stets der dem Kondensator nachgeordnete das Kältemittel unterkühlt, welches den gegebenenfalls vereisten Wärmetauscher abtaut. Dabei wird dem Kältemittel Restwärme entzogen, die einem Verbraucher nicht mehr sinnvoll zugeführt werden könnte aber dennoch zum Abtauen des Wärmetauschers ausreicht. Anschließend wird das Kühlmittel über das Expansionsventil geleitet, wo es sich entspannt und weiter abkühlt, wonach es dem nachgeschalteten zweiten und als Verdampfer wirkenden Wärmetauscher zugeleitet wird. Hat der als Verdampfer wirkende zweite Wärmetauscher einen bestimmten Vereisungsgrad erreicht, wird die Reihenfolge der beiden Wärmetauscher vertauscht und dient dann der vereiste Wärmetauscher zur Unterkühlung des Kühlmittels und der abgetauten Wärmetauscher als Verdampfer. Der Wechsel zwischen diesen Wärmetauschern kann, wie bereits erwähnt, in Abhängigkeit des Vereisungsgrades oder aber in Abhängigkeit eines gegebenenfalls temperaturgesteuerten, Zeitgliedes erfolgen.

Besonders einfache Konstruktionsverhältnisse ergeben sich dabei, wenn dem ersten und dem zweiten Wärmetauscher je eine Umschaltventil vorgeordnet ist, das über je einen Anschluss an den Kondensator, an den Verdichter und an den zugeordneten Wärmetauscher angeschlossen ist, wobei die Wärmetauscher in wechselnder Reihenfolge in Serie verschaltbar sind. Bei einer derartigen Verschaltung kann mit lediglich zwei Umschaltventilen das Auslangen gefunden werden, die wechselweise das Kältemittel zuerst dem einen und dann dem anderen Wärmetauscher zuleiten. Dabei wird lediglich die Strömungsrichtung des Kältemittels durch die beiden Wärmetauscher umgekehrt. Dazu kann es vorgesehen sein, dass den Umschaltventilen eine Steuereinrichtung zugehört, welche wechselweise den Kondensatoranschluss und den Wärmetauscheranschluss des Umschaltventils oder den Wärmetauscheranschluss und den Verdichteranschluss des Umschaltventils durchflussverbindet.

Für den Fall, dass eine Strömungsrichtungsumkehr durch die beiden Wärmetauscher nicht erwünscht ist, empfiehlt es sich, wenn vor und nach jedem Wärmetauscher ein Umschaltventil vorgesehen ist, wobei das dem Wärmetauscher nachgeordnete Umschaltventil jeweils an das dem anderen Wärmetauscher vorgeordnete Umschaltventil angeschlossen ist. Mit diesem leicht erhöhten Bauaufwand lässt sich eine Strömungsrichtungsumkehr des Kühlmittels beim Umschalten zwischen den beiden Wärmetauschern vermeiden. Eine Strömungsrichtungsumkehr zu vermeiden kann beispielsweise dann von Vorteil sein, wenn es sich bei den verwendeten Wärmetauschern um Gegenstromwärmetauscher handelt.

Um übermäßige Vereisungen des als Verdampfer wirkenden Wärmetauschers zu vermeiden, empfiehlt es sich, wenn jedem wenigstens beiden Wärmetauschern ein Vereisungssensor, insbesondere ein Temperatursensor oder ein Drucksensor, zugeordnet ist. Unterschreitet die Temperatur am jeweiligen Wärmetauscher der zur Verdampfung des Kühlmittels vorgesehen ist, einen vorbestimmten Wert, wird dieser Wärmetauscher dadurch abgetaut, dass die Verschaltungsreihenfolge der beiden Wärmetauscher geändert wird.

Zwischen den beiden Wärmetauschern kann ein Expansionsventil vorgesehen sein, welches in beiden Strömungsrichtungen wirkt. Als besonders vorteilhaft hat es sich allerdings erwiesen, wenn der erste und der zweite Wärmetauscher über eine Kühlmittelleitung miteinander verbunden sind, in der zwei zueinander parallel geschaltete und mit entgegengesetzter Strömungsrichtung angeordnete Expansionsventile angeordnet sind, denen vorzugsweise je eine in Reihe dazu geschaltetes Rückschlagventil zugeordnet ist.

Des Weiteren betrifft die Erfindung ein Verfahren zum Betreiben einer Vorrichtung mit der vorgeschilderten Art, welches Verfahrens sich dadurch auszeichnet, dass das Kühlmittel, nachdem es über einen Kondensator geleitet wurde, zur Unterkühlung des Kühlmittels und gegebenenfalls zur Enteisung eines ersten Wärmetauschers über den ersten Wärmetauscher geleitet wird, wonach das Kühlmittel über ein Expansionsventil einem als Verdampfer wirkenden zweiten Wärmetauscher zugeleitet wird und wobei der erste und der zweite Wärmetauscher, insbesondere zwecks wechselweiser Enteisung der beiden Wärmetauscher, in wechselnder Reihenfolge zwischen Kondensator und Kompressor in Serie verschaltet werden. Diese wechselweise Serienschaltung der beiden Wärmetauscher erfolgt insbesondere in Abhängigkeit des Vereisungsgrades des jeweils als Verdampfer wirkenden Wärmetauschers.

In der Zeichnung ist die Erfindung anhand eines Ausführungsbeispiels schematisch dargestellt. Es zeigen
- Fig. 1: ein Schaltschema einer erfindungsgemäßen Wärmepumpe und
- Fig. 2: eine Verschaltungsvariante der Wärmetauscher einer erfindungsgemäßen Wärmepumpe aus Fig. 1.

Eine Wärmepumpe 1 zum Erwärmen eines Wärmeträgers eines Heizkreislaufes umfasst einen über einen Kompressor 2, einen Kondensator 3 ein Expansionsventil 4 und einen Verdampfer 5 führenden Kältemittelkreislauf. Der Verdampfer 5 bildet einen mit Luft als Wärmequelle beheizbaren Wärmetauscher. Der Kondensator 3 dient zum Vorheizen von Wärmeträgerfluid wie Wasser, Sole od. dgl. der strichpunktiert eingezeichnete Wärmetauscher 3 zum Erzeugen von erwärmter Abluft.

Erfindungsgemäß sind wenigstens zwei mit Luft als Wärmequelle beheizbare und dem Kondensator 3 nachgeordnete Wärmetauscher 6, 7 vorgesehen, wobei das Kühlmittel wechselweise zuerst über den ersten Wärmetauscher 6 über ein Expansionsventil 4 und dann über den zweiten Wärmetauscher 7 oder zuerst über den zweiten Wärmetauscher 7, über eine Expansionsventil 4 und dann über den ersten Wärmetauscher 6 geführt ist.

Zu diesem Zweck ist dem ersten und dem zweiten Wärmetauscher 6, 7 je ein Umschaltventil 8, 9 vorgeordnet, das über einen Anschluss an den Kondensator 3, an den Verdichter 2 und an den zugeordneten Wärmetauscher 6, 7 angeschlossen ist, wobei die Wärmetauscher 6, 7 mit diesen Umschaltventilen 8, 9 in wechselnder Reihenfolge in Serie verschaltbar sind. Des Weiteren kann den Umschaltventilen eine nicht näher dargestellte Steuereinrichtung zugehören, welche wechselweise den Kondensatoranschluss und den Wärmetauscheranschluss oder den Wärmetauscheranschluss und den Verdichteranschluss durchflussverbindet.

Gemäß der Konstruktionsvariante nach Fig. 2 ist vor und nach jedem Wärmetauscher ein Umschaltventil 8, 8', 9, 9' vorgesehen, wobei das dem Wärmetauscher nachgeordnete Umschaltventil 8', 9' jeweils an das dem anderen Wärmetaucher 6, 7 vorgeordnete Umschaltventil 8, 9 angeschlossen ist. Durch diese Maßnahme ist gewährleistet, dass die Wärmetauscher 6, 7 stets in gleicher Strömungsrichtung vom Kältemittel durchströmt werden.

Gemäß der Ausgestaltungsvarianten nach Fig. 1 sind der ersten und der zweite Wärmetauscher 6, 7 über eine Kühlmittelleitung 10 miteinander verbunden, in der zwei zueinander parallel geschaltete und mit entgegengesetzter Strömungsrichtung angeordnete Expansionsventile 11, 12 angeordnet sind. Jedem dieser Expansionsventile ist ein dazu in Reihe geschaltetes Rückschlagventil 13 zugeordnet.

Im Betrieb der erfindungsgemäßen Wärmepumpe wird das vom Verdichter 2 verdichtete und erhitzte Kältemittel vom Medium Heizungsverbraucher (Heizungswasser, Luft, Sole, od. dgl.) im Kondensator 3 abgekühlt und verflüssigt. Das abgekühlte und verflüssigte Kältemittels strömt über ein Umlenkventil 8, 9 zum Wärmetauscher 6, 7 der als Unterkühler arbeitet. Die Temperatur des aus dem Kondensator strömenden Kältemittels reicht dabei aus um den auf den Verdampfer aufgebauten Reif (Eis) abzutauen. Dabei wird zudem das Kältemittel unterkühlt, was die Kälteleistung der Wärmepumpe erhöht. Anschließend wird das Kältemittel über ein Expansionsventil in den anderen Wärmetauscher 6, 7 eingeleitet und dort durch die Energie der Luft verdampft. Das verdampfe Kältemittel wird anschließend wieder dem Verdichter 2 zugeleitet. Ist der als Verdampfer wirkende Wärmetauscher vereist, wird die Reihenfolge der beiden Wärmetauscher 6, 7 getauscht und wird der jetzt vereiste Wärmetauscher als Unterkühler und der enteiste Wärmetauscher als Verdampfer.

## Patentansprüche

1. Vorrichtung zum Erwärmen eines Wärmeträgers für einen Heizkreislauf mit einer Wärmepumpe (1), die einen über einen Kompressor (2), einen Kondensator (3), ein Expansionsventil (4) und einen Verdampfer (5) führenden Kältemittelkreislauf umfasst, wobei der Verdampfer (5) einen mit Luft als Wärmequelle beheizbaren Wärmetauscher bildet, **dadurch gekennzeichnet, dass** wenigstens zwei mit Luft als Wärmequelle beheizbare und dem Kondensator (3) nachgeordnete Wärmetauscher (6, 7) vorgesehen sind, wobei das Kühlmittel wechselweise zuerst über den Ersten Wärmetauscher (6), über ein Expansionsventil (4) und dann über den zweiten Wärmetauscher (7) oder zuerst über den Zweiten Wärmetauscher (7), über ein Expansionsventil (4) und dann über den Ersten Wärmetauscher (6) geführt ist.

2. Vorrichtung nach Anspruch 1, **dadurch gekennzeichnet, dass** dem Ersten und dem Zweiten Wärmetauscher (6, 7) je ein Umschaltventil (8, 9) vorgeordnet ist, das über je einen Anschluss an den Kondensator (3), an den Verdichter (2) und an den zugeordneten Wärmetauscher (6, 7) angeschlossen ist, wobei die Wärmetauscher (6, 7) in wechselnder Reihenfolge in Serie verschaltbar sind.

3. Vorrichtung nach Anspruch 2, **dadurch gekennzeichnet, dass** den Umschaltventilen (8, 9) eine Steuereinrichtung zugeordnet ist, welche wechselweise den Kondensatoranschluss und den Wärmetauscheranschluss oder den Wärmetauscheranschluss und den Verdichteranschluss durchflußverbindet.

4. Vorrichtung nach einem der Ansprüche 1 bis 3, **dadurch gekennzeichnet, dass** vor und nach jedem Wärmetauscher ein Umschaltventil (8, 9) vorgesehen ist, wobei das dem Wärmetauscher (6, 7) nachgeordnete Umschaltventil jeweils an das dem anderen Wärmetauscher (6, 7) vorgeordnete Umschaltventil (8, 9) angeschlossen ist.

5. Vorrichtung nach einem der Ansprüche 1 bis 4, **dadurch gekennzeichnet, dass** jedem der wenigstens beiden Wärmetauscher (6, 7) ein Vereisungssensor, insbesondere ein Temperatursensor oder Drucksensor, zugeordnet ist.

6. Vorrichtung nach einem der Ansprüche 1 bis 5, **dadurch gekennzeichnet, dass** der Erste und der Zweite Wärmetauscher (6, 7) über eine Kühlmittelleitung (10) miteinander verbunden sind, in der zwei zueinander parallel geschaltete und mit entgegengesetzter Strömungsrichtung angeordnete Expansionsventile (11, 12) angeordnet sind, denen vorzugsweise je ein in Reihe dazu geschaltetes Rückschlagventil (13) zugeordnet ist.

7. Verfahren zum Betreiben einer Vorrichtung nach einem der Ansprüche 1 bis 6, **dadurch gekennzeichnet, dass** das Kühlmittel, nachdem es über einen Kondensator geleitet wurde zur Unterkühlung des Kühlmittels und gegebenenfalls zur Enteisung eines ersten Wärmetauschers über den ersten Wärmetauscher geleitet wird, wonach das Kühlmittel über ein Expansionsventil einem als Verdampfer wirkenden zweiten Wärmetauscher zugeleitet wird und wobei der Erste und der Zweite Wärmetauscher, insbesondere zwecks wechselweiser Enteisung der beiden Wärmetauscher, in wechselnder Reihenfolge zwischen Kondensator und Kompressor in Serie verschaltet werden.

8. Verfahren nach Anspruch 7, **dadurch gekennzeichnet, dass** die wechselweise Serienschaltung der beiden Wärmetauscher in Abhängigkeit des Vereisungsgrades des jeweils als Verdampfer wirkenden Wärmetauschers erfolgt.
